# FASCICULE DE BREVET EUROPEEN

(11) **EP 0 286 586 B1**
(45) Date de publication et mention de la délivrance du brevet: **10.03.1993**
(21) Numéro de dépôt: 88810161.5
(22) Date de dépôt: 16.03.1988
(51) Int. Cl.: A43B 5/04

(54) **Chaussure de ski**
Schischuh
Ski boot

(30) Priorité: 09.04.1987 US 36268
(43) Date de publication de la demande: 12.10.1988
(73) Titulaire: LANGE INTERNATIONAL S.A., CH-1700 Fribourg (CH)
(72) Inventeur: Dodge, David J., Shelburne Vermont 05482 (US)
(74) Mandataire: Meylan, Robert Maurice

(56) Documents cités:
- FR-A- 2 100 490
- FR-A- 2 556 187
- US-A- 4 565 017

## Description

La présente invention a pour objet une chaussure de ski constituée d'une partie inférieure comprenant la semelle et l'empeigne et entourant le talon et d'une tige, en une ou deux parties, articulée sur la partie inférieure en deux points opposés coïncidant au moins approximativement avec l'articulation du pied de l'utilisateur et dont la partie postérieure présente une échancrure arrondie entre ses points d'articulation permettant un large basculement en arrière de cette partie, la région découverte par ladite échancrure étant occupée par un capot articulé sur la partie inférieure de la chaussure de telle sorte qu'il peut basculer en arrière et qu'il est entraîné par la partie postérieure de la tige lors de la fermeture de la tige.

Selon leur mode de chaussage on distingue essentiellement deux types de chaussures à coque en matière synthétique. Les chaussures du premier type, dites à chaussage par le haut, comprennent une tige en une seule pièce se fermant à l'avant, telle que décrite, par exemple dans le brevet CH-A-549 970. Les chaussures du deuxième type, dites à chaussage par l'arrière, comprennent une tige formée d'une partie avant et d'une partie arrière venant s'emboîter dans la partie avant pour entourer le pied du skieur et rabattable en arrière pour le chaussage, telle que décrite, par exemple, dans le brevet FR-A-2 428 413.

Dans les chaussures du premier type, comme ceci apparaît clairement à la figure 2 du brevet CH-A-549 970, le basculement vers l'arrière de la tige autour de l'axe d'articulation passant par les malléoles, n'est pas possible, car la tige vient buter immédiatement contre l'arrière de la coque inférieure. Pour permettre un léger basculement en arrière il faudrait laisser un espace entre la tige et la coque inférieure, espace qui laisserait pénétrer la neige à l'intérieur de la coque. Un tel espace est donc inacceptable et il faut au contraire si possible assurer un contact permanent entre la tige et la coque inférieure.

Dans les chaussures du deuxième type, à chaussage par l'arrière, la partie arrière de la tige peut basculer en arrière, car son axe d'articulation, confondu avec l'axe d'articulation de la tige est situé en dessous de l'articulation du pied du skieur. Une telle articulation de la tige n'est toutefois pas adéquate lors de la pratique du ski car elle ne correspond pas à l'articulation naturelle du pied et engendre une pression sur le talon lors de la flexion vers l'avant. L'écart entre l'articulation de la tige de la chaussure et l'articulation du pied du skieur produit en outre, lors de la flexion de la jambe, une zone de contact linéaire autour de l'appui tibial de la jambe.

On a déjà proposé d'obvier à ces défauts en articulant la partie arrière de la tige sur sa partie avant et non sur la coque inférieure et en articulant la partie avant sur la coque autour d'une seconde articulation coïncidant avec l'articulation du pied du skieur. En position fermée, la chaussure est alors équivalente à une chaussure du premier type avec le même inconvénient c'est-à-dire l'impossibilité de basculer en arrière, de telle sorte que même libérée, la tige ne permet pas une marche normale, avec ou sans ski. On a en outre proposé d'obvier au défaut de l'appui tibial dans une chaussure à chaussage par l'arrière en montant une plaque de répartition de la pression, articulée, dans la partie antérieure supérieure de la tige (FR-A-2 506 135).

Du document FR-A-2 100 490, on connait en outre une chaussure comprenant une tige constituée d'une partie antérieure reliée à l'avant de la chaussure par un tirant et une partie postérieure présentant une large échancrure permettant un large basculement en arrière de cette partie lors de l'ouverture de la tige, basculement qui facilite le chaussage. L'espace découvert par l'échancrure en position fermée de la tige est occupé par un capot articulé par son bord inférieur à la coque juste au-dessus du talon et présentant une partie supérieure souple. Lors de la fermeture de la tige ce capot est appliqué, par sa partie souple, contre la jambe par la partie postérieure de la tige. Le tirant est nécessaire pour maintenir la tige de la chaussure légèrement inclinée vers l'avant pour skier. Cette position est adéquate pour skier mais inadéquate pour le repos ou la marche. En outre ce tirant est lourd, peu esthétique et exposé aux chocs.

L'invention a pour but de permettre à la tige de la chaussure non seulement de se redresser en position libre, mais également de basculer en arrière d'un angle relativement important, tout en étant articulée autour d'un axe coïncidant avec l'articulation du pied du skieur.

Ceci a deux avantages : le premier, pour une chaussure du premier type, de faciliter le chaussage en rabattant au maximum la tige en une pièce vers l'arrière, de telle sorte que la chaussure à chaussage par le haut devient pratiquement une chaussure à chaussage par l'arrière; le deuxième de faciliter la marche au moyen des deux types de chaussure, notamment à la descente, en permettant à la tige de suivre le pivotement naturel du pied.

Ce but est atteint par la chaussure selon l'invention, telle que définie par la revendication 1.

Les moyens de verrouillage du capot peuvent être du type décrit dans le brevet EP-A-0 086 908. Il est possible de prévoir un organe de liaison rigide, de longueur réglable, entre le capot et la partie postérieure de la tige permettant de régler l'inclinaison de la tige, comme défini dans les revendications dépendantes.

Le capot basculant peut en outre être avantageusement utilisé pour l'attache de l'extrémité de câbles de traction destinés au serrage de la partie avant de la chaussure.

Le dessin annexé représente, à titre d'exemple, une forme d'exécution de l'invention.

La figure 1 est une vue en perspective de la chaussure en position fermée et capot basculant verrouillé.

La figure 2 est une vue en perspective de la même chaussure en position ouverte, tige et capot basculés en arrière.

La figure 3 est une vue en coupe verticale de la chaussure en position fermée et capot verrouillé.

La figure 4 montre, en coupe, la même chaussure en position ouverte, tige et capot basculés en arrière.

La figure 5 représente le chausson intérieur en position fermée.

La figure 6 représente le même chausson en position ouverte.

La chaussure représentée au dessin est en matière synthétique moulée semi-rigide. Elle est constituée d'une partie inférieure 1 comprenant la semelle 2, l'empeigne 3 et une partie postérieure entourant le talon et prolongée au-dessus du talon sous la forme d'une demi-tige, mieux visible à la figure 3. L'empeigne 3 présente deux oreilles superposées permettant le serrage du pied au moyen de deux câbles de traction 5 et 6. Sur cette partie inférieure 1 est articulée une tige 7 autour de deux rivets opposés 8 et 9 (figure 3) situés de telle sorte qu'ils soient en face de l'articulation naturelle du pied, c'est-à-dire de la malléole. Dans l'exemple d'exécution considéré, la tige 7 est en une partie, mais elle pourrait être également constituée de deux parties, soit une partie antérieure à une partie postérieure. La tige 7 se ferme à l'avant au moyen d'un rabat et de deux boucles 10 et 11 venant s'accrocher sur des leviers tendeurs 12 et 13. La chaussure comporte en outre un chausson intérieur 14 représenté uniquement à la figure 1. A son bord postérieur inférieur, la tige 7 présente une large échancrure arrondie 15 qui s'étend approximativement entre ses deux points d'articulation 8 et 9. Comme on le verra plus loin, cette échancrure 15 permet à la tige 7 de basculer très loin en arrière, contrairement aux tiges de ce type connues dont le bord antérieur inférieur vient très vite buter contre la partie inférieure de la chaussure. En position fermée de la chaussure, telle que représentée à la figure 1, cette échancrure 15 est recouverte par un capot 16 en forme d'étrier articulé sur la partie inférieure 1 de la chaussure, de chaque côté de celle-ci, en deux points opposés 17 et 18 situés en-dessous de la tige 7, au moyen de rivets, comme la tige 7. Ce capot 16 est relié à la tige 7 par un organe de liaison rigide 19 articulé par ses extrémités sur chacune des parties 7 et 16. Cet organe de liaison 19 est constitué par une tige métallique présentant deux parties filetées à pas opposés 20 et 21 s'étendant de chaque côté d'un poulet moleté 22 et se vissant dans deux cylindres 23 et 24 articulés respectivement sur la tige 7 et sur le capot 16. Au moyen du poulet moleté 22 il est donc possible de modifier la longueur de l'organe de liaison 19 et par conséquent l'inclinaison de la tige 7 relativement à celle du capot 16. Le capot 16 présente en outre un organe de verrouillage constitué par une bascule 25 articulée dans une échancrure du capot 16, autour d'un axe 26 et dont l'extrémité du bras inférieur 27 vient buter contre une butée constituée par une portée 28 formée sur la partie inférieure de la chaussure, en empêchant ainsi le capot 16 de basculer en arrière, c'est-à-dire en maintenant la tige 7 en position avancée pour la pratique du ski. La bascule 25 est maintenue dans cette position par un ressort 29 (figure 3) travaillant en compression entre le bras supérieur de la bascule 25 et le fond d'un logement formé dans le capot 16. La bascule 25 présente un creux visible à la figure 3 pour l'actionnement par un bâton de ski.

Lorsque le skieur désire se relaxer ou marcher, il lui suffit de déverrouiller le capot 16 en appuyant sur la bascule 25, ce qui lui permet de redresser la jambe. La tige 7, ainsi libérée, peut pivoter autour de son articulation. Par contre, dès que l'utilisateur se remet en position avancée pour skier, le capot 16 et la tige 7 se verrouillent automatiquement dès que le bord inférieur de la bascule 25 dépasse la portée 28.

Lors du déchaussage, après décrochage des boucles 10 et 11, la tige 7 peut basculer largement en arrière avec le capot 16, ce dernier pouvant basculer jusqu'à la semelle en raison de la position de ses points d'articulation 17 et 18 situés bien en dessous des points d'articulation de la tige 7. Il convient de souligner que l'articulation non anatomique du capot 16 n'a pas d'influence sur le mouvement de la tige 7, laquelle est par contre adaptée à l'anatomie du pied.

Les câbles 5 et 6, servant au serrage du pied, sont guidés dans des passages de la semelle et sont reliés au capot basculant 16 sur des portées duquel viennent s'appuyer des écrous moletés 30 et 31 permettant de régler la longueur active des câbles 5 et 6. Ainsi, le pied est automatiquement serré lorsque le skieur fléchit la jambe vers l'avant et que le capot basculant 16 vient se verrouiller sur la partie inférieure de la chaussure. Inversement, lors de l'ouverture de la chaussure (figure 2), la tension sur les câbles 5 et 6 est largement relâchée, ce relâchement étant égal à la hauteur de basculement du capot 16.

Comme cela à déjà été mentionné plus haut, la partie inférieure 1 de la chaussure présente une demi-tige dont la partie postérieure 32 est séparée de la partie antérieure 33 par deux échancrures latérales 34 se prolongeant obliquement dans la partie postérieure 32 par deux fentes obliques opposées 35 débouchant chacune dans deux découpes oblongues 36 s'étendant parallèlement le long du dos de la chaussure. Dans la zone 37 située à la hauteur des découpes 36, le dos de la chaussure présente dès lors une certaine souplesse permettant à la partie postérieure 32 de la demi-tige de fléchir en arrière, comme représenté à la figure 4, lorsque la chaussure est en position ouverte. Ce basculement peut se faire soit sous la pression de la cheville, soit par entraînement par la tige 7. Dans ce cas on prévoira une liaison à glissière entre la tige 7 et la partie 32.

Aux figures 3 et 4, le passage des câbles 5 et 6 à l'arrière de la chaussure est exécuté de façon un peu différente de celle représentée aux figures 1 et 2; les câbles ne s'étendent plus verticalement depuis le capot basculant 16 mais obliquement, ce qui réduit la longueur de relaxation des câbles, mais réduit également fortement la courbure du câble au point de changement de direction et par conséquent les frottements.

Il ressort particulièrement bien de la figure 4 que la chaussure peut être largement ouverte pour le chaussage et le déchaussage. Malgré l'échancrure 15 de la tige, l'étanchéité de la chaussure est assurée par la demitige 32 et le capot basculant 16 qui vient non seulement recouvrir l'échancrure 15, mais également les fentes 35 dans leur partie inférieure.

Les moyens selon l'invention sont bien entendu également applicables à une chaussure à bas de coque rigide comprenant des moyens de serrage diagonal du talon comprenant un élément répartiteur de pression situé dans la région du cou-de-pied, entre la coque et le chausson intérieur.

Le chausson intérieur 14 est représenté seul aux figures 5 et 6. Il est du même type que le chausson décrit dans les brevets US 3 977 098 et 4 523 392, avec des modifications spécifiques pour son utilisation dans une chaussure du type décrit plus haut. Ce chausson comprend une partie supérieure ou tige 40 articulée sur une partie inférieure 41 autour d'un axe 42. Cette partie supérieure 40 est munie d'une poche 43 ouverte vers le bas et dans laquelle est engagée la partie postérieure 32 de la demi-tige de la chaussure. Le bord supérieur de cette partie 40 du chausson est muni d'une partie flexible 44 qui recouvrir le bord supérieur de la tige 7 de la chaussure de telle manière que le chausson 14 reste parfaitement solidaire de la tige 7 de la chaussure lorsque celle-ci est ouverte. La partie flexible 44 du chausson est en outre munie d'une attache 45 à fixation de type Velcro (marque déposée). La languette 46 du chausson est fixée de manière conventionnelle.

## Revendications

1. Chaussure de ski constituée d'une partie inférieure (1) comprenant la semelle et l'empeigne et entourant le talon et d'une tige (7), en une ou deux parties, articulée sur la partie inférieure en deux points opposés (8, 9) coïncidant au moins approximativement avec l'articulation du pied de l'utilisateur, et dont la partie postérieure présente une échancrure (15) arrondie entre ses points d'articulation permettant un large basculement en arrière de cette partie, la région découverte par ladite échancrure étant occupée par un capot (16) articulé sur la partie inférieure de la chaussure de telle sorte qu'il peut basculer en arrière et qu'il est entraîné par la partie postérieure de la tige lors de la fermeture de la tige, caractérisée par le fait que le capot (16), en forme d'étrier, est articulé sur la partie inférieure de la chaussure en deux points opposés (17, 18) situés en dessous des points d'articulation de la tige (8, 9) et que la partie postérieure de la tige (7) et le capot basculant (16) sont reliés entre eux par des moyens de liaison (19).

2. Chaussure de ski selon la revendication 1, caractérisée par le fait que les moyens de liaison (19) entre le capot basculant et la partie postérieure de la tige sont constitués d'un organe rigide (19) s'étendant dans un plan vertical et dont les extrémités sont articulées respectivement sur la tige et sur le capot.

3. Chaussure de ski selon la revendication 2, caractérisée par le fait que la partie inférieure de la chaussure (1) comprend une demi-tige postérieure (32) présentant deux fentes latérales (35) s'étendant de chaque côté de la chaussure, de l'intérieur jusqu'au dos de cette demi-tige, de manière à permettre à cette demi-tige postérieure de basculer en arrière autour de la partie de matière (37) s'étendant entre les extrémités desdites fentes latérales et formant charnière.

4. Chaussure de ski selon la revendication 2 ou 3, caractérisée par le fait que ledit organe de liaison (19) présente des moyens de réglage de sa longueur.

5. Chaussure de ski selon la revendication 4, caractérisée par le fait que lesdits moyens de réglage de longueur sont constitués d'un ensemble vis-écrou (20 à 24).

6. Chaussure de ski selon l'une des revendications 1 à 5, caractérisée par le fait qu'elle comprend des moyens de verrouillage (25) du capot sur la partie inférieure de la chaussure en position avancée de la tige.

7. Chaussure de ski selon la revendication 6, caractérisée par le fait que lesdits moyens de verrouillage sont constitués par une bascule (25) pivotée autour d'un axe dans une découpe du capot et dont l'extrémité inférieure vient buter contre une butée (28) formée sur la partie inférieure de la chaussure.

8. Chaussure de ski selon l'une des revendications 1 à 7, comportant des câbles de serrage de la partie inférieure de la chaussure, caractérisée par le fait que ces câbles (5, 6) sont attachés au capot basculant (16).

9. Chaussure de ski selon la revendication 3, caractérisée par le fait qu'elle comprend un chausson intérieur comprenant une partie supérieure (40) munie d'une poche (43) dans laquelle la demi-tige postérieure (32) de la chaussure est introduite.

10. Chaussure de ski selon la revendication 9, caractérisée par le fait que ladite partie supérieure (40) du chausson est munie d'un rebord supérieur flexible replié sur le bord supérieur de la chaussure.

## Claims

1. A ski boot consisting of a lower part (1), comprising the sole and the vamp and surrounding the heel, and a one-or two-part upper (7) articulated on the lower part at two opposite points (8, 9) which coincides at least approximately with the joint of the user's foot, and whose rear part has a rounded cutaway portion (15) between its points of articulation, permitting an ample backward tilting of this part, wherein the region uncovered by said cutaway portion is occupied by a shroud (16) which is articulated on the lower part of the boot in such a way that it can tilt backwards and that it is drawn by the rear part of the upper by closing the upper, characterized by the fact that the shroud (16), which is stirrup-shaped, is articulated on the lower part of the boot at two opposite points (17, 18) situated below the points of articulation of the upper (8, 9), and that the rear part of the upper (7) and the tilting shroud (16) are connected to one another by linking means (19).

2. Ski boot as claimed in claim 1, characterized by the fact that the linking means (19) between the tilting shroud and the rear part of the upper consist of a rigid member (19) which extends in a vertical plane and whose ends are articulated, respectively, on the upper and on the tilting shroud.

3. Ski boot as claimed in claim 2, characterized by the fact that the lower part of the boot (1) comprises a rear half-upper (32) having two lateral slits (35) which extend on each side of the boot, from the inside to the back of this half-upper, so as to permit this rear half-upper to tilt back about the portion of material (37) which extends between the ends of the said lateral slits and forms a hinge.

4. Ski boot as claimed in claim 2 or 3, characterized by the fact that the said linking member (19) has means for adjusting its length.

5. Ski boot as claimed in claim 4, characterized by the fact that the said means for adjusting length consist of a screw-and-nut assembly (20 to 24).

6. Ski boot as claimed in one of claims 1 to 5, characterized by the fact that it comprises means for locking (25) the shroud to the lower part of the boot in the forward position of the upper.

7. Ski boot as claimed in claim 6, characterized by the fact that the said locking means consist of a rocker (25) pivoted about an axis in a slot in the shroud and whose lower end abuts against a stop (28) formed on the lower part of the boot.

8. Ski boot as claimed in one of claims 1 to 7, incorporating cords for clamping the lower part of the boot, characterized by the fact that these cords (5, 6) are attached to the tilting shroud (16).

9. Ski boot as claimed in claim 3, characterized by the fact that said boot comprises an inner boot comprising an upper part articulated on a lower part, this upper part being equipped with a pocket into which the said boot rear half-upper is inserted.

10. Ski boot as claimed in claim 9, characterized by the fact that the said upper part of the inner boot is equipped with a flexible part folded over the upper edge of the said boot upper.

## Patentansprüche

1. Skischuh, bestehend aus einem unteren Teil (1), welcher aus Sohle und Oberteil besteht und die Ferse umfasst, und aus einem einteiligen oder zweiteiligen Schaft (7), welcher an dem unteren Teil an zwei entgegengesetzten, wenigstens ungefähr dem Fussgelenk des Benutzers entsprechenden Stellen (8, 9) angelenkt ist, und dessen hinterer Teil einen abgerundeten Ausschnitt (15) zwischen seinen Anlenkungsstellen aufweist, der ein weites nach hinten klappen dieses Teiles gestattet, wobei die durch den Ausschnitt freigelegte Gegend durch eine Haube (16) eingenommen wird, die an dem unteren Teil des Schuhes in der Weise angelenkt ist, dass sie nach hinten klappen kann und dass sie beim Schliessen des Schaftes durch den hinteren Teil des Schaftes mitgenommen wird, dadurch gekennzeichnet, dass die bügelförmige Haube (16) am unteren Teil des Schuhes an zwei entgegengesetzten, unterhalb der Schaftgelenkstellen (8, 9) liegenden Stellen (17, 18) angelenkt ist und dass der hintere Teil des Schaftes (7) und die klappbare Haube (16) miteinander durch Verbindungsmittel (19) verbunden sind.

2. Skischuh nach Anspruch 1, dadurch gekennzeichnet, dass die Verbindungsmittel (19) zwischen der umklappbaren Haube und dem hinteren Teil des Schaftes aus einen steifen Organ (19) bestehen, welches sich in einer vertikalen Ebene erstreckt und dessen Enden jeweils am Schaft und an der Haube angelenkt sind.

3. Skischuh nach Anspruch 2, dadurch gekennzeichnet, dass der untere Teil des Schuhes (1) einen hinteren halben Schaft (32) einschliesst, welcher zwei seitliche Schlitze (35) aufweist, welche sich jeweils auf den Seiten des Schuhes erstrecken, vom Innern bis zum Rücken dieses Halbschaftes in der Weise, dass der hintere Halbschaft nach hinten klappen kann, um den Materialteil (37) herum, welcher sich zwischen den Enden dieser seitlichen Schlitze befindet und ein Scharnier bildet.

4. Skischuh nach Anspruch 2 oder 3, dadurch gekennzeichnet, dass das Verbindungsorgan (19) Einstellmittel aufweist um seine Länge einzustellen.

5. Skischuh nach Anspruch 4, dadurch gekennzeichnet, dass die Einstellmittel zur Einstellung der Länge aus einem Schraube- und Muttersystem (20 bis 24) bestehen.

6. Skischuh nach einem der Ansprüche 1 bis 5, dadurch gekennzeichnet, dass er Verriegelungsmittel (25) zum Verriegeln der Haube auf dem unteren Teil des Schuhes in Vorlagestellung des Schaftes aufweist.

7. Skischuh nach Anspruch 6, dadurch gekennzeichnet, dass die Verriegelungsmittel aus einer Kippvorrichtung (25), welche um eine Achse in einem Ausschnitt der Haube dreht und deren unteres Ende gegen einen, auf dem unteren Teil des Schuhes gebildeten Anschlag (28) zum Anliegen kommt.

8. Skischuh nach einem der Ansprüche 1 bis 7, mit Spannkabel für den unteren Teil des Schuhes, dadurch gekennzeichnet, dass diese Kabel (5, 6) an der klappbaren Haube (16) befestigt ist.

9. Skischuh nach Anspruch 3, dadurch gekennzeichnet, dass er einen Innenschuh besitzt, welcher einen oberen Teil (40) hat, der eine Tasche (43), in welche der hintere Halbschaft (32) des Schuhes eindringt, aufweist.

10. Skischuh nach Anspruch 9, dadurch gekennzeichnet, dass der erwähnte obere Teil (40) des Innenschuhs einen oberen flexiblen Rand aufweist, welcher über den oberen Rand des Schuhes gestülpt ist.
